# EUROPÄISCHE PATENTSCHRIFT

(11) **EP 4 490 044 B1**
(45) Veröffentlichungstag und Bekanntmachung des Hinweises auf die Patenterteilung: **12.11.2025**
(21) Anmeldenummer: 23708791.1
(22) Anmeldetag: 03.03.2023
(51) Int. Cl.: B65B 11/42, B65B 61/18, B65B 19/22

(54) **VORRICHTUNG UND VERFAHREN ZUM HANDHABEN VON ZUSCHNITTEN FÜR EINE UMHÜLLUNG VON PACKUNGEN FÜR PRODUKTE DER ZIGARETTENINDUSTRIE**
DEVICE AND METHOD FOR HANDLING BLANKS FOR WRAPPING PACKAGING ITEMS FOR PRODUCTS OF THE CIGARETTE INDUSTRY
DISPOSITIF ET PROCÉDÉ DE MANIPULATION DE DÉCOUPES POUR ENVELOPPER DES ARTICLES D'EMBALLAGE POUR DES PRODUITS DE L'INDUSTRIE DES CIGARETTES

(30) Priorität: 11.03.2022 DE 102022105779
(43) Veröffentlichungstag der Anmeldung: 15.01.2025
(73) Patentinhaber: Focke & Co. (GmbH & Co. KG), 27283 Verden (DE)
(72) Erfinder: SCHMIDT, Jens, 28879 Grasberg (DE); SCHÖNBECK, Kai, 28307 Bremen (DE); BECKER, Martin, 29664 Walsrode (DE)
(74) Vertreter: Ellberg, Nils
(86) Internationale Anmeldenummer: PCT/EP2023/055397
(87) Internationale Veröffentlichungsnummer: WO 2023/169941

(56) Entgegenhaltungen:
- EP-A1- 0 031 515
- DE-A1- 102009 021 146
- DE-A1- 102018 003 793
- US-A- 4 617 780
- US-A- 5 085 028
- US-A1- 2021 316 890
- US-A1- 2021 380 302

## Beschreibung

Die Erfindung betrifft eine Vorrichtung zum Handhaben von Zuschnitten für eine Umhüllung von Packungen für Produkte der Zigarettenindustrie, mit einer Förderstrecke zum Transport von Zuschnitten für die Umhüllung in einer Förderrichtung, und mit einer Übergabestation, in der die Zuschnitte in einer, insbesondere aufrechten, Zuschnittebene bereitgehalten werden, wobei die Vorrichtung dazu eingerichtet ist, Packungen quer zur Förderrichtung der Zuschnitte durch die Übergabestation und die bereitgehaltenen Zuschnitte zu transportieren, unter Mitnahme jeweils eines bereitgehaltenen Zuschnitts durch eine Packung, und wobei die Vorrichtung dazu eingerichtet ist, die Zuschnitte U-förmig um die Packungen zu legen und anschließend freie Enden der jeweiligen Zuschnitte derart miteinander zu verbinden, dass die Packungen in die zu einem Schlauch geformten Zuschnitte eingewickelt sind, und wobei die Zuschnitte in der Übergabestation im Bereich von seitlichen Rändern der Zuschnitte mittels Unterdruck an Halteorganen, insbesondere an Sauggurten, gehalten werden, gemäß dem Oberbegriff des Anspruchs 1. Ferner betrifft die Erfindung ein entsprechendes Verfahren gemäß dem Oberbegriff des Anspruchs 14. Gattungsgemäße Vorrichtungen und Verfahren sind in den Patentschriften US5411699A, EP3880432A1 und US2016/325483A1 beschrieben.

Unter Produkten der Zigarettenindustrie werden im Rahmen der Anmeldung Tabakprodukte wie Zigaretten, Zigarillos und dergleichen verstanden, aber auch neuartige Tabakprodukte, wie beispielsweise heat-not-burn Produkte oder Liquidträger für E-Zigaretten.

Während des Verpackungsprozesses von Packungen für Produkte der Zigarettenindustrie werden die Packungen in jeweils einen Zuschnitt aus Verpackungsmaterial eingehüllt. Hierfür werden die Zuschnitte aus einer fortlaufenden Materialbahn herausgetrennt, indem das Bahnmaterial mittels Trennschnitte auf definierte Längen zugeschnitten wird. Die sich so ergebenden Zuschnitte werden im Anschluss weitergefördert und um die Packungen gewickelt.

Das vorstehend beschriebene Grundprinzip ist beispielsweise aus der DE 29 49 685 A1 bekannt. Über Vorzugswalzen, die in ihrer Geschwindigkeit steuerbar sind, wird die Materialbahn an Saugriemen übergeben. Diese Saugriemen führen die Materialbahn in Richtung eines Mundstücks. Auf diesem Weg wird die Materialbahn durch eine Messereinrichtung in einzelne Zuschnitte aufgetrennt. Die Zuschnitte wiederum verbleiben an den Saugriemen bis zu einer Übergabestelle vor dem Mundstück.

Es hat sich herausgestellt, dass vor allem Zuschnitte aus Folien zu einer Beulenbildung während des Förderprozesses neigen. Hier besteht das Problem, dass die Ausbeulungen der Zuschnitte auf das Mundstück auflaufen und nicht mehr an diesem vorbei gefördert werden können. Zumindest verursachen die Berührungen zwischen Mundstück und Zuschnitt aber Beschädigungen an der Folie (z.B. Kratzer etc.).

Hiervon ausgehend liegt der Erfindung die Aufgabe zugrunde, Vorrichtungen und Verfahren der eingangs genannten Art weiterzuentwickeln, insbesondere im Hinblick auf eine möglichst störungsarme Handhabung der Zuschnitte.

Eine erfindungsgemäße Vorrichtung weist die Merkmale des Anspruchs 1 auf. Es ist demnach vorgesehen, dass die Zuschnitte im Bereich zwischen den Halteorganen durch Anlage an Haltemitteln in der Zuschnittebene gehalten werden, wobei die Haltemittel dazu eingerichtet sind, elektrostatische Aufladungen der Zuschnitte abzuleiten.

Der Erfindung liegt die Erkenntnis zu Grunde, dass eine Ursache des Problems in einer elektrostatischen Aufladung der Zuschnitte während des Transportprozesses liegt. Die elektrostatische Aufladung führt zu den Ausbeulungen und nachfolgend zur Beschädigung der Zuschnitte insbesondere im Bereich des Mundstücks. Durch die Anlage der Zuschnitte an den Haltemitteln wird dieses Problem entsprechend gelöst. Zudem können die Haltemittel auch einer Einbeulung der Zuschnitte entgegenwirken.

Vorzugsweise ist vorgesehen, dass die Haltemittel aus einem elektrisch leitfähigen Material, vorzugsweise aus einem metallischen Werkstoff, gebildet sind, insbesondere als Leitbleche.

Vorzugsweise ist vorgesehen, dass mehrere Haltemittel zwischen den Halteorganen angeordnet sind.

Vorzugsweise ist vorgesehen, dass die Anzahl der Haltemittel variabel ist.

Vorzugsweise ist vorgesehen, dass die Abstände der Haltemittel zueinander variabel einstellbar sind.

Vorzugsweise ist vorgesehen, dass die Abstände der Haltemittel zueinander unabhängig von der Zuschnittbreite einstellbar sind.

Vorzugsweise ist vorgesehen, dass die Abstände der Haltemittel zueinander in Abhängigkeit vom Abstand der Halteorgane einstellbar sind.

Vorzugsweise ist vorgesehen, dass zwischen benachbarten Haltemitteln jeweils Federmittel angeordnet sind, um die Abstände der Haltemittel zueinander auszurichten.

Vorzugsweise ist vorgesehen, dass bei Anpassung des Abstands der Halteorgane zueinander der Abstand der Haltemittel durch einheitliche Federkonstanten der Federmittel erhalten bleibt oder dass der Abstand der Haltemittel zueinander durch unterschiedliche Federkonstanten der Federmittel veränderbar ist.

Vorzugsweise ist vorgesehen, dass die Zuschnittebene wenigstens im Bereich der Haltemittel einen gewölbten Verlauf aufweist, insbesondere konvex in Bezug auf die Förderrichtung der Packungen.

Vorzugsweise ist vorgesehen, dass in der Förderstrecke der Packungen stromabwärts der Übergabestation ein Mundstück angeordnet ist, durch das die Packungen zusammen mit dem jeweiligen Zuschnitt transportiert werden.

Vorzugsweise ist vorgesehen, dass das Mundstück obere Führungen und untere Führungen aufweist, die jeweils im Bereich von gegenüberliegenden Seitenflächen der Packungen angeordnet sind.

Vorzugsweise ist vorgesehen, dass die oberen Führungen zur Anpassung an das Format der Packungen gegenüber den unteren Führungen verstellbar angeordnet sind.

Vorzugsweise ist vorgesehen, dass der Abstand der Halteorgane in Förderrichtung divergierend ausgebildet ist, insbesondere wenigstens in der Übergabestation.

Vorzugsweise ist vorgesehen, dass die Haltemittel in Förderrichtung der Zuschnitte stromaufwärts der Übergabestation angeordnet sind.

Vorzugsweise ist vorgesehen, dass die Haltemittel auf wenigstens einer gemeinsamen Achse angeordnet sind, und dass zwischen benachbarten Haltermitteln Federmittel auf wenigstens einer Achse angeordnet sind.

Vorzugsweise ist vorgesehen, dass die Haltemittel drehbar an einer gemeinsamen Achse angeordnet sind.

Vorzugsweise ist vorgesehen, dass die Haltemittel feststehend an mehreren Achsen gelagert sind.

Ein erfindungsgemäßes Verfahren weist die Merkmale des Anspruchs 14 auf. Es ist demnach vorgesehen, dass die Zuschnitte im Bereich zwischen den Halteorganen durch Anlage an Haltemitteln in der Zuschnittebene gehalten werden, wobei die Haltemittel elektrostatische Aufladungen der Zuschnitte ableiten.

Ein bevorzugtes Ausführungsbeispiel der Erfindung wird nachfolgend anhand der Zeichnungen beschrieben. In diesen zeigt:
- Fig. 1: einen ersten Teil einer Vorrichtung zum Herstellen von Packungen für Produkte der Zigarettenindustrie in einer schematischen Seitenansicht,
- Fig. 2: einen zweiten Teil der Vorrichtung in einer weiteren schematischen Seitenansicht,
- Fig. 3: eine Einzelheit der Vorrichtung im Bereich III gemäß Fig. 3 in vergrößerter Darstellung,
- Fig. 4: eine Einzelheit der Vorrichtung gemäß Fig. 3 in vergrößerter Darstellung,
- Fig. 5: einen Vertikalschnitt durch die Vorrichtung entlang Schnittlinie V - V in Fig. 4,
- Fig. 6: einen Vertikalschnitt durch die Vorrichtung entlang Schnittlinie VI - VI in Fig. 4,
- Fig. 7 und 8: einen Horizontalschnitt durch die Vorrichtung entlang Schnittlinie VII - VII in Fig. 6 zur Veranschaulichung der Anpassung an unterschiedlich breite Zuschnitte, und
- Fig. 9: einen Vertikalschnitt durch die Vorrichtung entlang Schnittlinie IX - IX in Fig. 6.

Die Erfindung befasst sich mit der Handhabung von Packungen 10 für Produkte der Zigarettenindustrie. Fig. 1 und 2 zeigen Teile einer Verpackungsmaschine für derartige Packungen 10. Hierin dargestellt sind einzelne Schritte, die an die eigentliche Herstellung der Packungen 10 anschließen. Hierzu wie folgt:

Die Packungen 10 werden mittels eines Zuförderers an einen Staugurt 11 übergeben und auf diesem Wege in eine Übergabestation 12. Die aufgestauten Packungen 10 werden dann aus der Übergabestation 12 an eine Vereinzelungsstation 13 übergeben und dabei auf Abstand zueinander gebracht und somit vereinzelt.

Mittels eines Wenderades 14 werden die Packungen 10 nach der Vereinzelung an ein Fördermittel 15 übergeben und entlang einer Förderstrecke 16 transportiert. Dabei werden die Packungen 10 während des Transports entlang der Förderstrecke 16 zwischen jeweils zwei Haltemitteln 17 des Fördermittels 15 gehalten. Im Bereich der Förderstrecke 16 ist eine Einrichtung 18 zum Anbringen von Druckträgern angeordnet, die dazu dient, Druckträger an einer Seitenfläche der Packungen 10 anzubringen. Um die Packungen 10 so auszurichten, dass eine bestimmte Seitenfläche der Einrichtung 18 zugewandt ist, werden die von den Haltemitteln 17 gehaltenen Packungen 10 während des Transports gedreht, nämlich mit Hilfe einer ortsfesten Führung. Am Ende der Förderstrecke 16 ist ein zweites Wenderad 19 angeordnet, das dazu dient, die Packungen 10 vom Fördermittel 15 abzunehmen und einem Abtransport 20 zuzuführen.

Sensoren 21 dienen dazu, die Anwesenheit der Packungen 10 zwischen den Haltemitteln 17 zu detektieren. Sensoren 22 dienen zur Kantenermittlung der Packungen 10. Über die detektierten Kanten wird die Einrichtung 18 gesteuert. Kameras 23 dienen zur Prüfung, ob die Packungen 10 möglicherweise schon Druckträger aufweisen, wohingegen Kameras 24 dazu dienen, die richtige Lage des Druckträgers an der Packung zu prüfen.

Im nächsten Schritt werden die Packungen 10 in einen Zuschnitt für eine Außenumhüllung eingehüllt. Eine entsprechende Materialbahn 26 für die Außenumhüllung wird über Umlenkrollen 27 geführt. Von einer Bobine 28 wird ein Aufreißfaden 29 abgerollt und an der Materialbahn 26 angebracht. Der Aufreißfaden 29 und die Materialbahn 26 mit dem daran angebrachten Aufreißfaden 29 werden dabei jeweils über Schlaufenkästen 30, 31 als Puffer geführt. Im Bereich des zweiten Schlaufenkastens 31 ist ein Ultraschallsensor 32 angeordnet, der zur Kontrolle der Ausbildung der Schlaufe im Schlaufenkasten 31 dient. Über einen Druckmarkensensor 33 und einen Splice-Sensor 34 gelangt die Materialbahn 26 in einen sogenannten Folienapparat 35 mit Vorzugswalzen 36 zur Förderung der Materialbahn 26, U-Messer 37 und Fadenlagesensor 38. Das U-Messer 37 dient zur Ausbildung eines U-Schnitts für einen Anfasszipfel des Aufreißfadens 29, wohingegen der Fadenlagesensor 38 zur Kontrolle der Lage des Aufreißfadens 29 an der Materialbahn 26 dient. Die Materialbahn 26 wird im Bereich eines Saugkastens 40 über Saugriemen 39 in einer aufrechten Ebene bereitgehalten und mittels einer Schneideinheit 41 vereinzelt. Die über einen Einlaufgurt 42 zugeführten Packungen 10 werden mit einem Einschieber 43 unter Mitnahme des abgetrennten Zuschnitts der Materialbahn 26 in einen Siegelrevolver 44 geschoben. Dort werden die Zuschnitte unter Mitwirkung eines Unterfalters 45 um die Packungen 10 gelegt und in mehreren Siegelstationen 46 gesiegelt und an einen weiteren Einlaufgurt 47 übergeben.

Die Darstellung des Einlaufgurts 47 ist in Fig. 2 fortgesetzt. Demnach werden die Packungen 10 mit dem Einlaufgurt 47 in den Bereich eines Vertikalförderers 48 transportiert, der dazu dient, die Packungen 10 in zwei Bahnen auf eine höher gelegene Förderbahn zu transportieren. Im Bereich des Vertikalförderers 48 ist eine Heftheizung 49 für Kopf- und Bodenseiten der Packungen 10 vorgesehen, sowie Heizkassetten 50. Im Anschluss an den Einlaufgurt 47 können Packungen 10 über einen Auswurfschacht 51 ausgeschleust werden.

In der höher gelegenen Förderbahn werden die Packungen 10 auf einer Bahnplatte 52 transportiert, nämlich zunächst mit einem Obergurt 53 und danach mit einem Untergurt 54. Mit Hilfe von Heizorganen 55 einer Seitenheizung 56 werden die Kopf- und Bodenseiten der Packungen 10 beheizt, wohingegen mit Schrumpfheizungen 57, 58 die großflächigen Seitenflächen der Packungen 10 beheizt werden.

Im Anschluss an den Untergurt 54 bzw. die Bahnplatte 52 werden die Packungen 10 mittels eines Gurtförderers 59 transportiert. Im Bereich einer Auswurfstation 60 sind mehrere Auswerfer 61 vorgesehen, um gegebenenfalls fehlerhafte Packungen 10 in einen Auswurfschacht 62 zu befördern. Die nicht ausgesonderten Packungen 10 gelangen auf einen anschließenden Abschubgurt 63, der z.B. zu einem Kartonierer führen kann.

Für die vorliegende Erfindung ist der in Fig. 3 ff gezeigte Sachverhalt vorwiegend von Interesse. Hierzu wie folgt:
Die auf einer Bobine aufgewickelte Materialbahn 26 (z.B. eine Folienbahn) wird mittels Vorzugswalzen von dieser abgezogen und in Richtung eines Schneidapparats 25 gefördert. Auf ihrem Weg dorthin wird an der Materialbahn 26 ein Aufreißfaden 29 aufgelegt und beide Materialien werden in einen Schlaufenkasten 30, 31 oder Pendel befördert. Die Schlaufenkästen 30, 31 dienen der Pufferung des sich bewegenden Materials, um Geschwindigkeitsschwankungen bei konstanter Bahnspannung auszugleichen. Als Kontrolleinrichtung für den Schlaufenkasten 31 kann ein Ultraschallsensor 32 vorgesehen sein, der die Ausbildung der Schlaufe überwacht. Hinter dem Schlaufenkasten 31 kann ein Druckmarkensensor 33 installiert sein, der die Positioniergenauigkeit des später folgenden Schnitts zum Druckbild gewährleistet. Ein weiterer Sensor 34 dient der Erkennung eines Splices in der Materialbahn 26, um diesen doppellagigen Materialbereich im weiteren Verlauf aussondern zu können.

Ebenfalls in Fig. 3 zu sehen ist, dass der Schneidapparat 25, die gerade beschriebenen und weitere Komponenten als eigenständiges Modul der Gesamtmaschine ausgelegt sind. Hierfür sind alle Elemente dieses Teils des Umhüllungsprozesses an einem Maschinengestell 64 angeordnet, welches in die Verpackungsmaschine integriert werden kann.

Ausgehend von der Fig. 4 wird nun das weitere Verfahren bzw. die weitere Vorrichtung eingehender beschrieben: Die Materialbahn 26 wird durch die Vorzugswalzen 36 in Richtung des Schneidapparats 25 gefördert. Die Vorzugswalzen 36 werden über einen Servomotor 81 angetrieben, sodass sie in ihrer Geschwindigkeit voll steuerbar sind. Zwischen Vorzugswalzen 36 und Schneideinheit 41 ist ein U-Messer 37 vorgesehen, welches den U-Schnitt für den Anfasszipfel des Aufreißfadens 29 vornehmen kann. Auch dieses U-Messer 37 wird von einem separaten Servomotor 81 angetrieben. So ist dessen Umdrehungsgeschwindigkeit steuerbar bzw. kann das Messer außer Eingriff genommen werden (wenn U-Schnitt im Zuschnitt nicht vorgesehen). Hinter dem U-Messer 37 kann ein Sensor 38 zur Fadenlagenerkennung vorgesehen sein, mit dem die richtige Lage des Aufreißfadens 29 an der Materialbahn 26 kontrolliert wird.

Grundsätzlich können optionale (Teil-)Schnitte wie z.B. der U-Schnitt formatabhängig zu- oder abgeschaltet werden.

Der Schneidapparat 25 ist nach dem Baukastenprinzip aufgebaut und besteht neben den Vorzugswalzen 36, U-Messer 37 und Schneideinheit 41 noch aus den Komponenten Messerwalze 65, Saugriemen als Halteorgane 72, Handrad 66 und Saugkasten 40 mit integrierten Leitblechen (siehe Fig. 5). Die durch die Vorzugswalzen 36 geförderte Materialbahn 26 wird auf die Messerwalze 65 aufgelegt und auf dieser mittels Vakuum(-bohrungen) gehalten. Hierdurch wird die erforderliche Bahnspannung hinter den Vorzugwalzen 36 erzeugt. Mechanisch sind mit der Messerwalze 65 die Halteorgane 72 verbunden, die sowohl die Materialbahn 26 wie auch dann die daraus geschnittenen Zuschnitte 67 transportieren. Angetrieben werden die Messerwalze 65 und die entsprechend gekoppelten Halteorgane 72 ebenfalls durch einen eigenen Servomotor 81.

Denkbar ist ferner, dass die Saugriemen bzw. Halteorgane 72 jeweils durch separate Antriebe angetrieben werden können. Dies würde die Möglichkeit eröffnen einen Zuschnitt 67 durch unterschiedliche Geschwindigkeiten der beiden Saugriemen bzw. Halteorgane 72 auszurichten, falls sich ein Zuschnitt 67 im Prozess schräg stellen sollte und diese Schiefstellung durch die Sensoren 75 erkannt wird.

Für den Einrichtbetrieb kann die Messerwalze 65 mit Halteorganen 72 auch über das Handrad 66 vom Bediener bewegt werden. Für diese Betriebsart sind die Vorzugswalzen 36 und das U-Messer 37 elektronisch mit der Messerwalze 65 gekoppelt, sodass sie der händisch ausgeführten Bewegung folgen. Aus Sicherheitsgründen sind hierfür die Vorzugswalzen 36 und das U-Messer 37 in eine Schutzverkleidung 68 eingehaust, sodass keine Verletzungsgefahr durch die elektrischen Antriebe für den Bediener besteht (siehe Fig. 4).

Vorzugsweise sind alle rotatorisch angetriebenen Komponenten der Vorrichtung separat über Servomotoren 81 angetrieben und in ihrer Geschwindigkeit individuell regelbar und untereinander koppelbar.

Der Schneidvorgang wird gemäß dem folgenden Verfahren durchgeführt: Die Geschwindigkeit v₁ der Vorzugswalzen 36 / Materialbahn 26 bleibt konstant. Die Geschwindigkeit v₂ der Messerwalze 65 / Halteorgane 72 folgt dem Bewegungsgesetz, dass v₂ genau im Schnittzeitpunkt gleich der Geschwindigkeit v₁ ist. Die Materialbahn ist in Haftreibung auf der Messerwalze 65 bzw. den Halteorganen 72 angebracht. Der Schnitt an sich erfolgt zwischen dem ortsfesten Gegenmesser 69 der Schneideinheit 41 und dem Messer der rotierenden Messerwalze 65 (siehe Fig. 6). Nach erfolgtem Schnitt wird v₂ beschleunigt, um den Zuschnitt 67 von der fortlaufenden Materialbahn 26 zu beabstanden (siehe Fig. 5). Während dieser Beschleunigung ist v₂ > v₁ und die fortlaufende Materialbahn 26 wird schlupfend auf der Messerwalze 65 stramm gehalten. Gemäß diesem Ansatz ist auch eine flexible Zuschnittlänge umsetzbar: Über die Steuerung der Geschwindigkeitsdifferenz zwischen v₁ und v₂ ist die Zuschnittlänge zwischen zwei definierten Grenzen (minimale und maximale Zuschnittlänge abhängig vom Umfang der Saugtrommel) anpassbar. Alternativ kann auch die Geschwindigkeit v₁ (Vorzugswalzen/Bahnmaterial) variieren und die Geschwindigkeit v₂ (Messerwalze/Halteorgane) bleibt konstant. Auf diese Weise sind die Zuschnittlängen über Regelung der Geschwindigkeiten der Servoantriebe flexibel einstellbar

Nach dem erfolgten Schnitt transportieren die Halteorgane 72 den Zuschnitt 67 in eine Übergabestation 70 vor einem Mundstück 71. Gehalten wird der Zuschnitt 67 hierbei durch Unterdruck, welcher in Saugluftkanälen 73 erzeugt und über Saugbohrungen 74 in den Halteorganen 72 auf den Zuschnitt 67 übertragen wird (siehe Fig. 7). In der Übergabestation 70 vor dem Mundstück 71 wird die (mittels Einlaufgurt 42) geförderte Packung 10 durch den Zuschnitt 67 mittels Einschieber 43 geschoben (siehe Fig. 6). Hierbei wird der Zuschnitt 67 durch die hindurchtretende Packung 10 von den Halteorganen 72 abgezogen und gemeinsam mit dieser in das Mundstück 71 und anschließend in den Siegelrevolver 44 geschoben. Das Grundprinzip dieser Lösung ist aus der EP 00 31 515 A1 bekannt, auf die zum Zwecke einer vollständigen Offenbarung verwiesen wird. Zur Erhöhung der Positioniergenauigkeit zwischen Zuschnitt 67 und Packung 10 sind weitere Sensoren vorgesehen (siehe Fig. 6). Diese Sensoren 75 detektieren die Unterkante des Zuschnitts 67, sodass eine Ermittlung der Ablage des Zuschnitts 67 auf den Halteorganen 72 durchgeführt werden kann. Aus dieser Ablage lassen sich entsprechende Einstellarbeiten (Zusammenspiel Vorzugswalze 36 und Messerwalze 65) ableiten, sobald die Ablage von einer vorab theoretisch ermittelten Sollposition zu groß wird. Durch die Ermittlung der Ablage lassen sich auch Fehler detektieren, die bereits vor den Vorzugswalzen 36 entstehen (bspw. mangelnde Bahnspannung während des Materialtransports).

Im Einlassbereich des Mundstücks 71 befinden sich Faltdaumen als obere Führungen 78 und untere Führungen 79, welche der seitlichen Führung der Packung 10 mit Zuschnitt 67 dienen. Des Weiteren wird der Zuschnitt 67 durch diese Führungen 78, 79 bereits vorgefaltet (siehe Fig. 9). Sollte ein anderes Packungsformat (höhere Packung) gefahren werden, kann die Einlassöffnung des Mundstücks 71 in der Höhe verstellt werden. Dadurch verstellt sich entsprechend gleichzeitig die obere Führung 78 in der Höhe (siehe ebenfalls Fig. 9).

Während des Transports der Zuschnitte 67 werden diese über vertikale Leitbleche als Haltemittel 76 geführt, welche sich zwischen der Messerwalze 65 und der Übergabestation 70 zum Mundstück 71 erstrecken (siehe Fig. 5 bis Fig. 8). Diese Haltemittel 76 haben zum einen die Aufgabe den Zuschnitt 67 zu führen bzw. zu stützen, sodass dieser nicht zwischen den Halteorganen 72 durchhängen kann. Zum anderen werden über diese Haltemittel 76 (die in direktem Kontakt mit dem Zuschnitt 67 stehen), die während des Zuschnitttransports entstandenen statischen Aufladungen der Zuschnitte 67 abgeleitet. Die gewölbte Form der Halteorgane 72 und der Haltemittel 76 unterstützen dabei das Führen der Zuschnitte 67 und das Kontaktieren der Zuschnitt 67 mit dem Haltemittel 76. Eine Ausbeulung des Zuschnitts 67, welche durch die statische Aufladung verursacht wurde, kann über diesen Weg zumindest stark reduziert werden.

Die Haltemittel 76 sind zueinander, je nach Abstand zwischen den beiden Halteorganen 72 (abhängig von der zu fördernden Zuschnittbreite), variabel einstellbar. Über Druckfedern als Federmittel 77 wird hierbei allerdings der jeweilige Abstand zwischen den einzelnen Haltemitteln 76 vorzugsweise immer gleich gehalten (siehe Fig. 7 und Fig. 8). Somit lässt sich eine gleichmäßige Verteilung der Kontaktflächen zwischen Haltemitteln 76 und Zuschnitt 67 umsetzen. Ebenfalls variabel ist die Anzahl der Haltemittel 76. Diese kann je nach Zuschnitteigenschaften (Foliendicke, Zuschnittbreite, Zuschnittlänge etc.) variieren.

Die Haltemittel 76 sind an mehreren Achsen 80 ortsfest angeordnet, an denen auch die Federmittel 77 angeordnet sind. Im gezeigten Ausführungsbeispiel sind die Haltemittel 76 an drei Achsen 80 gelagert. Denkbar, aber nicht in den Zeichnungen gezeigt, ist auch eine Variante, bei denen alle Haltemittel 76 drehbar an einer gemeinsamen Achse 80 gelagert sind.

Vorzugsweise sind die Haltemittel 76 parallel zueinander angeordnet. In einem alternativen Ausführungsbeispiel, welches nicht in den Zeichnungen gezeigt ist, kann vorgesehen sein, dass die Haltemittel 76 einen in Förderrichtung der Zuschnitte 67 zueinander divergierenden Verlauf aufweisen. Der divergierende Verlauf kann dazu führen, dass eventuell vorhandene Falten in den Zuschnitten 67 während des Transports entlang der Haltemittel 76 geglättet werden. Eine Möglichkeit, einen solchen divergierenden Verlauf konstruktiv umzusetzen kann darin bestehen, dass unterschiedliche Federmittel 88 auf den Achsen 80 zum Einsatz kommen. Beispielsweise können auf einer stromaufwärts angeordneten Achse 80 die Abstände zwischen den Haltemitteln 76 durch entsprechende Federmittel 88 geringer sein, als im Bereich einer nachfolgenden Achse, sodass sich der divergierende Verlauf einstellt. Denkbar ist auch, dass auf der stromaufwärts angeordneten Achse 80 nur außenseitig der Haltemittel 76 stärkere Federmittel 88 angeordnet sind, die die Haltemittel 76 zusammendrücken.

Eine weitere Möglichkeit kann darin bestehen, dass die Halteorgane 72 divergierend angeordnet sind. Auf diese Weise würde sich der Abstand der Halteorgane 72 in Förderrichtung vergrößern und dadurch die Zuschnitte 67 straffgezogen werden. Dies würde dazu beitragen, eine Faltenbildung zu verringern und die Zuschnitte 67 an den Haltemitteln 76 zu halten.

Durch die separaten Antriebe des Schneidapparats 25, lassen sich einzelne Zuschnitte 67 innerhalb eines Maschinentakts sperren. Das heißt, dass die Antriebe still gesetzt werden und der Zuschnitt 67 bzw. die Materialbahn 26 nicht weiter gefördert werden. Diese Sperrung ist insbesondere dann von Vorteil, wenn auf dem Einlaufgurt eine Packung 10 fehlt (bspw. vorab ausgesondert) und der Einschieber 43 entsprechend einen Leertakt fahren würde. Über diesen Weg wird verhindert, dass der ungenutzte Zuschnitt 67 als Ausschuss endet. Außerdem ist es über die separate Antriebssteuerung möglich, die vorab detektierten (Splice-Sensor 34) doppellagigen Splicestellen aus der Materialbahn herauszutrennen und auszusondern.

Nach der Übergabe der Packung 10 mit Zuschnitt 67 erfolgt das Siegeln der Packung 10 im Siegelrevolver 44 nach bekanntem Prinzip, beispielsweise entsprechend der bereits genannten EP 00 31 515 A1. Hierfür sind mehrere Siegelstationen 46 mit Heizbacken vorgesehen, die während der Drehbewegung des Siegelrevolvers 44 auf die Packungsseite herabgesenkt werden (siehe Fig. 4). Abschließend werden die Packungen 10 abtransportiert und dem weiteren Verarbeitungsprozess zugeführt (siehe Fig. 2).

### Bezugszeichenliste

| | | | |
|---|---|---|---|
| 10 | Packung | 42 | Einlaufgurt |
| 11 | Staugurt | 43 | Einschieber |
| 12 | Übergabestation | 44 | Siegelrevolver |
| 13 | Vereinzelungsstation | 45 | Unterfalter |
| 14 | Wenderad | 46 | Siegelstation |
| 15 | Fördermittel | 47 | Einlaufgurt |
| 16 | Förderstrecke | 48 | Vertikalförderer |
| 17 | Haltemittel | 49 | Heftheizung |
| 18 | Einrichtung | 50 | Heizkassetten |
| 19 | Wenderad | 51 | Auswurfschacht |
| 20 | Abtransport | 52 | Bahnplatte |
| 21 | Sensor | 53 | Obergurt |
| 22 | Sensor | 54 | Untergurt |
| 23 | Kamera | 55 | Heizorgan |
| 24 | Kamera | 56 | Seitenheizung |
| 25 | Schneidapparat | 57 | Schrumpfheizung |
| 26 | Materialbahn | 58 | Schrumpfheizung |
| 27 | Umlenkrolle | 59 | Gurtförderer |
| 28 | Bobine | 60 | Auswurfstation |
| 29 | Aufreißfaden | 61 | Auswerfer |
| 30 | Schlaufenkasten | 62 | Auswurfschacht |
| 31 | Schlaufenkasten | 63 | Abschubgurt |
| 32 | Ultraschallsensor | 64 | Maschinengestell |
| 33 | Druckmarkensensor | 65 | Messerwalze |
| 34 | Splice-Sensor | 66 | Handrad |
| 35 | Folienapparat | 67 | Zuschnitt |
| 36 | Vorzugswalze | 68 | Schutzverkleidung |
| 37 | U-Messer | 69 | Gegenmesser |
| 38 | Fadenlagesensor | 70 | Übergabestation |
| 39 | Saugriemen | 71 | Mundstück |
| 40 | Saugkasten | 72 | Halteorgan |
| 41 | Schneideinheit | 73 | Saugluftkanal |
| 74 | | Saugbohrung | |
| 75 | | Sensor | |
| 76 | | Haltemittel | |
| 77 | | Federmittel | |
| 78 | | Führung (obere) | |
| 79 | | Führung (untere) | |
| 80 | | Achse | |
| 81 | | Servomotor | |

## Patentansprüche

1. Vorrichtung zum Handhaben von Zuschnitten (67) für eine Umhüllung von Packungen (10) für Produkte der Zigarettenindustrie, mit einer Förderstrecke zum Transport von Zuschnitten (67) für die Umhüllung in einer Förderrichtung, und mit einer Übergabestation (70), in der die Zuschnitte (67) in einer, insbesondere aufrechten, Zuschnittebene bereitgehalten werden, wobei die Vorrichtung dazu eingerichtet ist, Packungen (10) quer zur Förderrichtung der Zuschnitte (67) durch die Übergabestation (70) und die bereitgehaltenen Zuschnitte (67) zu transportieren, unter Mitnahme jeweils eines bereitgehaltenen Zuschnitts (67) durch eine Packung (10), und wobei die Vorrichtung dazu eingerichtet ist, die Zuschnitte (67) U-förmig um die Packungen (10) zu legen und anschließend freie Enden der jeweiligen Zuschnitte (67) derart miteinander zu verbinden, dass die Packungen (10) in die zu einem Schlauch geformten Zuschnitte (67) eingewickelt sind, und wobei die Zuschnitte (67) in der Übergabestation (70) im Bereich von seitlichen Rändern der Zuschnitte (67) mittels Unterdruck an Halteorganen (72), insbesondere an Sauggurten, gehalten werden, **dadurch gekennzeichnet, dass** die Zuschnitte (67) im Bereich zwischen den Halteorganen (72) durch Anlage an Haltemitteln (76) in der Zuschnittebene gehalten werden, wobei die Haltemittel (76) dazu eingerichtet sind, elektrostatische Aufladungen der Zuschnitte (67) abzuleiten.

2. Vorrichtung nach Anspruch 1, **dadurch gekennzeichnet, dass** die Haltemittel (76) aus einem elektrisch leitfähigen Material, vorzugsweise aus einem metallischen Werkstoff, gebildet sind, insbesondere als Leitbleche.

3. Vorrichtung nach Anspruch 1 oder 2, **dadurch gekennzeichnet, dass** mehrere Haltemittel (76) zwischen den Halteorganen (72) angeordnet sind, wobei vorzugsweise vorgesehen ist, dass die Anzahl der Haltemittel (76) variabel ist, und/oder dass die Abstände der Haltemittel (76) zueinander variabel einstellbar sind.

4. Vorrichtung nach Anspruch 3 oder einem der anderen vorhergehenden Ansprüche, **dadurch gekennzeichnet, dass** die Abstände der Haltemittel (76) zueinander unabhängig von der Zuschnittbreite einstellbar sind, und/oder dass die Abstände der Haltemittel (76) zueinander in Abhängigkeit vom Abstand der Halteorgane (72) einstellbar sind.

5. Vorrichtung nach Anspruch 3 oder einem der anderen vorhergehenden Ansprüche, **dadurch gekennzeichnet, dass** zwischen benachbarten Haltemitteln (76) jeweils Federmittel (77) angeordnet sind, um die Abstände der Haltemittel (76) zueinander auszurichten.

6. Vorrichtung nach Anspruch 5 oder einem der anderen vorhergehenden Ansprüche, **dadurch gekennzeichnet, dass** bei Anpassung des Abstands der Halteorgane (72) zueinander der Abstand der Haltemittel (76) durch einheitliche Federkonstanten der Federmittel (77) erhalten bleibt oder dass der Abstand der Haltemittel (76) zueinander durch unterschiedliche Federkonstanten der Federmittel (77) veränderbar ist.

7. Vorrichtung nach Anspruch 3 oder einem der anderen vorhergehenden Ansprüche, **dadurch gekennzeichnet, dass** die Zuschnittebene wenigstens im Bereich der Haltemittel (76) einen gewölbten Verlauf aufweist, insbesondere konvex in Bezug auf die Förderrichtung der Packungen (10).

8. Vorrichtung nach Anspruch 1 oder einem der anderen vorhergehenden Ansprüche, **dadurch gekennzeichnet, dass** in der Förderstrecke der Packungen (10) stromabwärts der Übergabestation (70) ein Mundstück (71) angeordnet ist, durch das die Packungen (10) zusammen mit dem jeweiligen Zuschnitt (67) transportiert werden, wobei vorzugsweise vorgesehen ist, dass das Mundstück (71) obere Führungen (78) und untere Führungen (79) aufweist, die jeweils im Bereich von gegenüberliegenden Seitenflächen der Packungen (10) angeordnet sind, und wobei insbesondere vorgesehen ist, dass die oberen Führungen (78) zur Anpassung an das Format der Packungen (10) gegenüber den unteren Führungen (79) verstellbar angeordnet sind.

9. Vorrichtung nach Anspruch 1 oder einem der anderen vorhergehenden Ansprüche, **dadurch gekennzeichnet, dass** der Abstand der Halteorgane (72) in Förderrichtung divergierend ausgebildet ist, insbesondere wenigstens in der Übergabestation (70).

10. Vorrichtung nach Anspruch 1 oder einem der anderen vorhergehenden Ansprüche, **dadurch gekennzeichnet, dass** die Haltemittel (76) in Förderrichtung der Zuschnitte (67) stromaufwärts der Übergabestation (70) angeordnet sind.

11. Vorrichtung nach Anspruch 1 oder einem der anderen vorhergehenden Ansprüche, **dadurch gekennzeichnet, dass** die Haltemittel (76) auf wenigstens einer gemeinsamen Achse (80) angeordnet sind, und dass zwischen benachbarten Haltermitteln (76) Federmittel (77) auf wenigstens einer Achse (80) angeordnet sind.

12. Vorrichtung nach Anspruch 11 oder einem der anderen vorhergehenden Ansprüche, **dadurch gekennzeichnet, dass** die Haltemittel (76) drehbar an einer gemeinsamen Achse (80) angeordnet sind.

13. Vorrichtung nach Anspruch 11 oder einem der anderen vorhergehenden Ansprüche, **dadurch gekennzeichnet, dass** die Haltemittel (76) feststehend an mehreren Achsen (80) gelagert sind.

14. Verfahren zum Handhaben von Zuschnitten (67) für eine Umhüllung von Packungen (10) für Produkte der Zigarettenindustrie, wobei Zuschnitte (67) für die Umhüllung entlang einer Förderstrecke in einer Förderrichtung transportiert werden und wobei die Zuschnitte (67) in einer Übergabestation (70) in einer, insbesondere aufrechten, Zuschnittebene bereitgehalten werden, und wobei die Packungen (10) quer zur Förderrichtung der Zuschnitte (67) durch die Übergabestation (70) und die bereitgehaltenen Zuschnitte (67) transportiert werden, unter Mitnahme jeweils eines bereitgehaltenen Zuschnitts (67) durch eine Packung (10), und wobei die Zuschnitte (67) U-förmig um die Packungen (10) gelegt und anschließend freie Enden der jeweiligen Zuschnitte (67) derart miteinander verbunden werden, sodass die Packungen (10) in die zu einem Schlauch geformten Zuschnitte (67) eingewickelt sind, wobei die Zuschnitte (67) in der Übergabestation (70) im Bereich von seitlichen Rändern der Zuschnitte (67) mittels Unterdruck an Halteorganen (72), insbesondere an Sauggurten, gehalten werden, **dadurch gekennzeichnet, dass** die Zuschnitte (67) im Bereich zwischen den Halteorganen (72) durch Anlage an Haltemitteln (76) in der Zuschnittebene gehalten werden, wobei die Haltemittel (76) elektrostatische Aufladungen der Zuschnitte (67) ableiten.

## Claims

1. Apparatus for handling blanks (67) for a wrapper of packs (10) for products of the cigarette industry, comprising a conveying route for transporting blanks (67) for the wrapper in a conveying direction, and comprising a transfer station (70) in which the blanks (67) are held ready in an, in particular upright, blank plane, wherein the apparatus is configured to transport packs (10) transversely to the conveying direction of the blanks (67) through the transfer station (70) and the held-ready blanks (67), such that in each case a pack (10) carries along a held-ready blank (67), and wherein the apparatus is configured to place the blanks (67) in the shape of a U around the packs (10) and then to connect free ends of the respective blanks (67) to one another in such a way that the packs (10) are wrapped in the blanks (67) which are shaped into a tube, and wherein the blanks (67) are held in the transfer station (70) in the region of lateral peripheries of the blanks (67) on holding members (72), in particular on suction belts, by means of negative pressure, **characterized in that** the blanks (67) are held in the region between the holding members (72) by abutment on holding means (76) in the blank plane, wherein the holding means (76) are configured to dissipate electrostatic charges of the blanks (67).

2. Apparatus according to Claim 1, **characterized in that** the holding means (76) are formed from an electrically conductive material, preferably from a metallic material, in particular in the form of guide plates.

3. Apparatus according to Claim 1 or 2, **characterized in that** a plurality of holding means (76) are arranged between the holding members (72), it preferably being provided that the number of holding means (76) is variable, and/or **in that** the distances of the holding means (76) from one another are variably settable.

4. Apparatus according to Claim 3 or any of the other preceding claims, **characterized in that** the distances of the holding means (76) from one another are settable independently of the blank width, and/or **in that** the distances of the holding means (76) from one another are settable in dependence on the distance between the holding members (72).

5. Apparatus according to Claim 3 or any of the other preceding claims, **characterized in that** in each case spring means (77) are arranged between adjacent holding means (76), in order to align the distances of the holding means (76) from one another.

6. Apparatus according to Claim 5 or any of the other preceding claims, **characterized in that**, when adapting the distance of the holding members (72) from one another, the distance between the holding means (76) remains unchanged by way of uniform spring constants of the spring means (77), or **in that** the distance of the holding means (76) from one another can be changed by way of different spring constants of the spring means (77).

7. Apparatus according to Claim 3 or any of the other preceding claims, **characterized in that**, at least in the region of the holding means (76), the blank plane has a curved profile, in particular convexly in relation to the conveying direction of the packs (10).

8. Apparatus according to Claim 1 or any of the other preceding claims, **characterized in that**, in the conveying route of the packs (10), a mouthpiece (71) is arranged downstream of the transfer station (70), by which mouthpiece the packs (10) are transported together with the respective blank (67), it preferably being provided that the mouthpiece (71) has upper guides (78) and lower guides (79) which are respectively arranged in the region of opposite side surfaces of the packs (10), it in particular being provided that the upper guides (78) are arranged so as to be adjustable in relation to the lower guides (79) for adaptation to the format of the packs (10).

9. Apparatus according to Claim 1 or any of the other preceding claims, **characterized in that** the distance between the holding members (72) in the conveying direction is designed to be divergent, in particular at least in the transfer station (70).

10. Apparatus according to Claim 1 or any of the other preceding claims, **characterized in that** the holding means (76) are arranged upstream of the transfer station (70) in the conveying direction of the blanks (67).

11. Apparatus according to Claim 1 or any of the other preceding claims, **characterized in that** the holding means (76) are arranged on at least one common shaft (80), and **in that**, between adjacent holding means (76), spring means (77) are arranged on at least one shaft (80).

12. Apparatus according to Claim 11 or any of the other preceding claims, **characterized in that** the holding means (76) are arranged rotatably on a common shaft (80).

13. Apparatus according to Claim 11 or any of the other preceding claims, **characterized in that** the holding means (76) are mounted fixedly on a plurality of shafts (80).

14. Method for handling blanks (67) for a wrapper of packs (10) for products of the cigarette industry, wherein the blanks (67) for the wrapper are transported along a conveying route in a conveying direction and wherein the blanks (67) are held ready in a transfer station (70) in an, in particular upright, blank plane, and wherein the packs (10) are transported transversely to the conveying direction of the blanks (67) through the transfer station (70) and the held-ready blanks (67), such that in each case a pack (10) carries along a held-ready blank (67), and wherein the blanks (67) are placed in the shape of a U around the packs (10) and then free ends of the respective blanks (67) are connected to one another in such a way that the packs (10) are wrapped in the blanks (67) which are shaped into a tube, wherein the blanks (67) are held in the transfer station (70) in the region of lateral peripheries of the blanks (67) on holding members (72), in particular on suction belts, by means of negative pressure, **characterized in that** the blanks (67) are held in the region between the holding members (72) by abutment on holding means (76) in the blank plane, wherein the holding means (76) dissipate electrostatic charges of the blanks (67).

## Revendications

1. Dispositif pour manipuler des découpes (67) pour un enveloppement d'emballages (10) pour des produits de l'industrie de la cigarette, avec une voie d'acheminement pour le transport de découpes (67) pour l'enveloppement dans une direction d'acheminement, et avec un poste de transfert (70) dans lequel les découpes (67) sont tenues à disposition dans un plan de découpe, notamment vertical, le dispositif étant adapté pour transporter des emballages (10) transversalement à la direction d'acheminement des découpes (67) à travers le poste de transfert (70) et les découpes (67) tenues à disposition, en entraînant respectivement une découpe (67) tenue à disposition par un emballage (10), et le dispositif étant adapté pour placer les découpes (67) en forme de U autour des emballages (10) et pour relier ensuite entre elles des extrémités libres des découpes (67) respectives de telle sorte que les emballages (10) soient enveloppés dans les découpes (67) mises sous la forme d'un tube, et les découpes (67) étant maintenues dans le poste de transfert (70) dans la zone de bords latéraux des découpes (67) au moyen d'une dépression sur des organes de maintien (72), notamment sur des sangles d'aspiration, **caractérisé en ce que** les découpes (67) sont maintenues dans le plan de découpe dans la zone entre les organes de maintien (72) par appui sur des moyens de maintien (76), les moyens de maintien (76) étant adaptés pour dissiper les charges électrostatiques des découpes (67).

2. Dispositif selon la revendication 1, **caractérisé en ce que** les moyens de maintien (76) sont formés d'un matériau électriquement conducteur, de préférence d'une matière métallique, notamment sous forme de tôles conductrices.

3. Dispositif selon la revendication 1 ou 2, **caractérisé en ce que** plusieurs moyens de maintien (76) sont agencés entre les organes de retenue (72), il étant prévu de préférence que le nombre des moyens de maintien (76) soit variable et/ou que les distances entre les moyens de maintien (76) soient réglables de manière variable.

4. Dispositif selon la revendication 3 ou l'une quelconque des autres revendications précédentes, **caractérisé en ce que** les distances entre les moyens de maintien (76) sont réglables indépendamment de la largeur de découpe, et/ou **en ce que** les distances entre les moyens de maintien (76) sont réglables en fonction de la distance entre les organes de maintien (72).

5. Dispositif selon la revendication 3 ou l'une quelconque des autres revendications précédentes, **caractérisé en ce que** des moyens de ressort (77) sont agencés entre des moyens de maintien (76) voisins afin d'aligner les distances entre les moyens de maintien (76).

6. Dispositif selon la revendication 5 ou l'une quelconque des autres revendications précédentes, **caractérisé en ce que**, lors de l'ajustement de la distance entre les organes de maintien (72), la distance entre les moyens de maintien (76) est maintenue grâce à des constantes de ressort uniformes des moyens de ressort (77) ou **en ce que** la distance entre les moyens de maintien (76) peut être modifiée grâce à des constantes de ressort différentes des moyens de ressort (77).

7. Dispositif selon la revendication 3 ou l'une quelconque des autres revendications précédentes, **caractérisé en ce que** le plan de découpe présente, au moins dans la zone des moyens de maintien (76), un tracé bombé, notamment convexe par rapport à la direction d'acheminement des emballages (10).

8. Dispositif selon la revendication 1 ou l'une quelconque des autres revendications précédentes, **caractérisé en ce qu'**une embouchure (71) est agencée dans la voie d'acheminement des emballages (10) en aval du poste de transfert (70), à travers laquelle les emballages (10) sont transportés conjointement avec la découpe respective (67), il étant prévu de préférence que l'embouchure (71) présente des guides supérieurs (78) et des guides inférieurs (79) qui sont agencés respectivement dans la zone de surfaces latérales opposées des emballages (10), et il étant notamment prévu que les guides supérieurs (78) soient agencés de manière réglable par rapport aux guides inférieurs (79) afin de s'ajuster au format des emballages (10).

9. Dispositif selon la revendication 1 ou l'une quelconque des autres revendications précédentes, **caractérisé en ce que** la distance entre les organes de maintien (72) est réalisée de manière divergente dans la direction d'acheminement, notamment au moins dans le poste de transfert (70).

10. Dispositif selon la revendication 1 ou l'une quelconque des autres revendications précédentes, **caractérisé en ce que** les moyens de maintien (76) sont agencés en amont du poste de transfert (70) dans la direction d'acheminement des découpes (67).

11. Dispositif selon la revendication 1 ou l'une quelconque des autres revendications précédentes, **caractérisé en ce que** les moyens de maintien (76) sont agencés sur au moins un axe commun (80), et **en ce que** des moyens de ressort (77) sont agencés entre des moyens de maintien (76) voisins sur au moins un axe (80).

12. Dispositif selon la revendication 11 ou l'une quelconque des autres revendications précédentes, **caractérisé en ce que** les moyens de maintien (76) sont agencés de manière rotative sur un axe commun (80).

13. Dispositif selon la revendication 11 ou l'une quelconque des autres revendications précédentes, **caractérisé en ce que** les moyens de maintien (76) sont montés de manière fixe sur plusieurs axes (80).

14. Procédé pour manipuler des découpes (67) destinées à un enveloppement d'emballages (10) pour des produits de l'industrie de la cigarette, les découpes (67) pour l'enveloppement étant transportées le long d'une voie d'acheminement dans une direction d'acheminement et les découpes (67) étant tenues à disposition dans un poste de transfert (70) dans un plan de découpe, notamment vertical, et les emballages (10) étant transportés transversalement à la direction d'acheminement des découpes (67) à travers le poste de transfert (70) et les découpes (67) tenues à disposition, en entraînant respectivement une découpe (67) tenue à disposition par un emballage (10), et les découpes (67) étant placées en forme de U autour des emballages (10) et des extrémités libres des découpes respectives (67) étant ensuite reliées entre elles de telle sorte que les emballages (10) soient enveloppés dans les découpes (67) mises sous la forme d'un tube, les découpes (67) étant maintenues dans le poste de transfert (70) dans la zone de bords latéraux des découpes (67) au moyen d'une dépression sur des organes de maintien (72), notamment sur des sangles d'aspiration, **caractérisé en ce que** les découpes (67) sont maintenues dans le plan de découpe dans la zone entre les organes de maintien (72) par appui sur des moyens de maintien (76), les moyens de maintien (76) dissipant les charges électrostatiques des découpes (67).
